# EUROPÄISCHE PATENTSCHRIFT

(11) **EP 2 794 115 B1**
(45) Veröffentlichungstag und Bekanntmachung des Hinweises auf die Patenterteilung: **18.03.2020**
(21) Anmeldenummer: 12798763.4
(22) Anmeldetag: 12.12.2012
(51) Int. Cl.: B04B 7/02, B04B 9/12

(54) **ZENTRIFUGENANORDNUNG**
CENTRIFUGE ASSEMBLY
SYSTÈME DE CENTRIFUGEUSE

(30) Priorität: 23.12.2011 DE 202011052458 U
(43) Veröffentlichungstag der Anmeldung: 29.10.2014
(73) Patentinhaber: GEA Mechanical Equipment GmbH, 59302 Oelde (DE)
(72) Erfinder: MACKEL, Wilfried, 59510 Lippetal-Herzfeld (DE); SEDLER, Marie-Theres, 59329 Wadersloh (DE)
(74) Vertreter: Specht, Peter
(86) Internationale Anmeldenummer: PCT/EP2012/075162
(87) Internationale Veröffentlichungsnummer: WO 2013/092327

(56) Entgegenhaltungen:
- WO-A1-2009/071052
- DE-A1-102006 011 895
- LU-A1- 42 280
- US-A- 4 007 612

## Beschreibung

Die Erfindung betrifft eine Zentrifugenanordnung nach dem Oberbegriff des Anspruchs 1.

Eine gattungsgemäße Zentrifugenanordnung als Separatoranordnung ist aus der US 4 007 612 A bekannt. Zum Stand der Technik werden ferner die DE 10 2006 011 895 A1 und die WO 2009/071052A1 benannt.

Die Zentrifugenfüße zur schwingungsgedämpften Aufstellung des Maschinengestells, in welchem die Antriebsspindel drehbar gelagert ist, weisen nach einer bekannten Ausgestaltung jeweils ein Rundlager auf, das von einem Abdecktopf abgedeckt ist. Das Rundlager wirkt in horizontaler und in vertikaler Richtung dämpfend auf die Schwingungen der Maschine. Hierfür sind die Dämpfungseigenschaften und die Federeigenschaften des Gummimaterials des Rundlagers charakteristisch. Durch die Masse der Separatorenanordnungen und die Federeigenschaften der Rundlager (horizontal und vertikal) ergibt sich eine Resonanzfrequenz des Systems und die Dämpfungseigenschaften des elastischen Materials (Elastomer- / Gummimaterials) beeinflussen die Höhe der Amplitude im Resonanzfrequenzbereich.

Es ist die Aufgabe der Erfindung, eine Zentrifugenanordnung mit einer verbesserten Stützfußkonstruktion zu schaffen.

Die Erfindung löst diese Aufgabe durch den Gegenstand des Anspruchs 1.

Dabei ist das wenigstens eine einstellbare erste elastische Element zur Einstellung der horizontalen Federsteifigkeit und Dämpfung des Masse-/Federsystems ausgelegt.

Erfindungsgemäß ist es möglich, die Federsteifigkeit in horizontaler Richtung zu verändern. Derart kann der Zentrifugenfuß in Abhängigkeit von der Bauart und dem jeweiligen Einsatzzweck optimal auf die jeweils gegebenen Resonanzeigenschaften des Systems abgestimmt und eingestellt werden bzw. es lassen sich die Resonanzeigenschaften des gesamten Systems durch die Einstellmöglichkeit am Zentrifugenfuß auf einfache Weise beeinflussen.

Besonders vorteilhaft ist die Trennung in ein erstes - einstellbares - elastisches Element zur Veränderung der Federeigenschaften und der Dämpfungseigenschaften des zweiten vorhandenen elastischen Elements und in ein zweites - nicht einstellbares - elastisches Element - mit festliegenden Feder- und Dämpfungseigenschaften.

Der Zentrifugenfuß weist vorzugsweise einen Fußträger zur Einleitung der Kräfte der abgestützten Zentrifuge - insbesondere des Separators - in den Zentrifugenfuß auf.

Dabei ist nach einer bevorzugten - aber nicht zwingenden - Variante der Erfindung konstruktiv besonders vorteilhaft vorgesehen, dass das einstellbare erste elastische Element oberhalb eines Fußträgers und das wenigstens eine zweite elastische Element - vorzugsweise ein Rundlager oder eine Rundlageranordnung - unterhalb des Fußträgers angeordnet ist, wobei mit dem oberen ersten elastischen Element die Steifigkeit der Anordnung in Hinsicht auf die Aufstellungs-Resonanz-Eigenfrequenzen des rotierenden Systems einstellbar ist und wobei das untere zweite elastische Element zur gefederten Aufstellung dient.

Die Verstellung der Andruckkraft in horizontaler Richtung wirkt dabei ergänzend auch in vertikaler Richtung die Federung verstellend. Insbesondere ergibt sich der Vorteil, dass in horizontaler Richtung eine relativ große Steifigkeit eingestellt werden kann, um die Resonanzfrequenzen nach oben zu verschieben.

Weitere vorteilhafte Ausgestaltungen sind in den übrigen Unteransprüchen angegeben.

Nachfolgend wird die Erfindung unter Bezug auf die Zeichnung anhand eines Ausführungsbeispiels näher beschrieben. Es zeigt:
Fig. 1 eine schematische Darstellung einer Separatoranordnung;
Fig. 2 einen Schnitt durch einen ersten Stützfuß für eine Separatoranordnung nach Art der Fig. 1;
Fig. 3 einen Schnitt durch einen zweiten Stützfuß für eine Separatoranordnung nach Art der Fig. 1;
Fig. 4 einen Schnitt durch einen dritten Stützfuß für eine Separatoranordnung nach Art der Fig. 1;
Fig. 5 einen zu Fig. 2 in Höhe der Linie A-A senkrechten Schnitt durch den Stützfuß der Separatoranordnung aus Fig. 4; und
Fig. 6 einen Schnitt durch einen dritten Stützfuß für eine Separatoranordnung nach Art der Fig. 1.

Fig. 1 zeigt eine Zentrifugenanordnung, hier eine Separatoranordnung, die eine Zentrifuge 1 mit einer Zentrifugentrommel (hier nicht zu erkennen, da abgedeckt) und einer die Trommel abdeckenden Haube 2 aufweist.

Die Trommel weist ferner einen Antrieb auf (beispielsweise einen Elektromotor; hier nicht zu erkennen), siehe hierzu beispielhaft die DE 10 2006 011 895 A1. Insbesondere ist der Antrieb in axialer Verlängerung der drehbaren Antriebsspindel direkt unterhalb der Trommel angeordnet.

Nach Fig. 1 ist der Antrieb innerhalb eines Maschinengestells 3 angeordnet, an welchem die Antriebsspindel mit wenigstens einem oder mehreren Lagern drehbar gelagert ist (siehe hierzu wiederum die gattungsgemäße DE 10 2006 011 895 A1).

Der gesamte Separator - also das Maschinengestell 3 mit der Haube 2 und der Trommel nebst Antrieb - ist über wenigstens einen oder mehrere elastische bzw. Dämpfungseigenschaften aufweisende Stützfüße 4 auf einem Untergrund wie einem Fundament 5 aufgestellt bzw. ist dort abgestützt.

Die Stützfüße 4 weisen nach einer ersten Variante den bevorzugten und vorteilhaften - aber nicht hinsichtlich jedes dargestellten Elementes zwingenden - Aufbau der Fig. 2 auf.

Zur Befestigung des Stützfußes 4 am Maschinengestell 3 dient hier je Stützfuß wenigstens ein (entsprechend stabil ausgelegter) Schraubbolzen 6, der vertikal von unten in eine entsprechende Gewindebohrung 3' des Maschinengestells 3 eingesetzt (siehe hierzu beispielhaft Fig. 4) (festgeschraubt) wird.

Nachfolgend bezieht sich der Begriff "axial" auf die vertikale und der Begriff "radial" auf die horizontale Richtung.

Der Schraubbolzen 6 durchsetzt nach Fig. 2 bis 4 jeweils vertikal von unten eine zentrische Bohrung 7a eines gestuften Fußträgers, der hier als vorzugsweise umfangsgeschlossener Ring 7 ausgebildet ist.

Der Ring 7 weist einen vertikal ersten unteren Abschnitt 8 auf und einen oberen zweiten Abschnitt 9 mit einem im Vergleich zum ersten Abschnitt 8 kleineren Durchmesser. Derart ist am Ring 7 eine ringförmige Auflagefläche 10 in dem Bereich ausgebildet, in welchem der untere Abschnitt 8 einen größeren Radius aufweist als der obere Abschnitt 9. Auf der Auflagefläche 10 ist wenigstens ein erstes - einstellbares - elastisches Element 11 angeordnet - hier aufgelegt. Es können auch mehrere der ersten einstellbaren Elemente 11 vorgesehen sein. So könnte hier der Ring in Segmente unterteilt sein.

Das erste elastische Element 11, hier in vorteilhafter und einfacher Ausgestaltung ein elastischer Ring, ist wiederum von oben her ganz oder jedenfalls abschnittsweise von einem Druckmittel 12, vorzugsweise einer ringförmigen Abdeckscheibe, abgedeckt.

Das Druckmittel 12, das erste elastische Element 11 und der Ring 7 weisen nach Fig. 2 und 3 in einfacher Weise miteinander fluchtende vertikale Bohrungen 13, 14, 15 auf. Die Bohrungen 15 im gestuften Ring 7 sind vorzugsweise mit einem Gewinde 16 versehen. Dabei sind vertikal von oben Schraubbolzen 17 in die jeweils umfangsverteilten Bohrungen 13, 14, 15 eingesetzt.

Der gestufte Ring 7 ist nach unten hin vertikal auf einer Rundlageranordnung 18 mit umfangsverteilt auf einem Kreis angeordneten Rundlagern 19 abgestützt, die jeweils ein Elastomer 20 zwischen einer oberen und einer unteren Platte 21, 22 aufweisen. Die Rundlageranordnung 18 ist wiederum auf eine untere Grundplatte 23 aufgesetzt.

Auf der Grundplatte 23 ist ferner als Widerlager für das elastische Element 11 ein äußerer Ring 24 angeordnet/ausgebildet, dessen Höhe hier der Gesamthöhe aus der Rundlageranordnung, dem Abschnitt des Rings 8 und dem elastischen Element 11 und dem Druckmittel 12 sowie einem Spalt S4 entspricht. Der Ring 24 ist konzentrisch außen zum Ring 7 angeordnet, aber weist zu diesem einen umlaufenden Spalt S2, S3 auf bzw. liegt nicht an diesem an.

Der äußere Ring 24 umgibt die Rundlageranordnung 18, sowie den Fußträger und das elastische Element 11 nach außen hin. Die Metall-Grundplatte 23 kann von Schraubbolzen 26 durchsetzt sein, welche die Rundlager 19 und den inneren Ring 7 sowie ggf. den äußeren Ring 24 an der Grundplatte 23 festlegen. Hier sind nicht alle dieser Schraubbolzen dargestellt. Der äußere Ring 24 kann auch bei der Gestaltung nach Fig. 2 an die Grundplatte angeformt sein (hier nicht dargestellt).

Die Grundplatte 23 kann wiederum direkt oder über weitere Zwischenelemente mit an einem Untergrund wie einem Fundament festgeschraubt werden (hier nicht abgebildet).

Das oder die Rundlager 19 der Rundlageanordnung 18 sorgen für eine gefederte Abstützung. Sie bilden eine Ausführungsvariante des nicht einstellbaren, zweiten elastischen Elements des Anspruchs 1.

Zwischen dem äußeren Ring 24 und dem inneren Ring 7 sowie zwischen dem äußeren Ring und dem/den Rundlager(n) ist vorzugsweise jeweils ein Luftspalt S1, S2, S3 ausgebildet, so dass im Betrieb eine genügende Relativbewegung zwischen diesen Elementen möglich ist.

Ein auf dem Ring 24 (z.B. mit Schrauben) befestigtes, radial vom Ring 24 nach innen hin vorstehendes - hier im Bereich der Linie 25' verschraubtes - Abdeckelement 25 verhindert ein Auswandern bzw. Auseinanderziehen des Fußträgers 7 sowie des Druckmittels 12 und des elastischen Elementes 11 vertikal nach oben hin. Das Abdeckelement übergreift hier das Druckmittel 12.

Dabei kann sich der innere Ring 7 - als der Fußträger - in Abhängigkeit von der Einstellung des wenigstens einen elastischen Elements 11 begrenzt vertikal bewegen (Spalt S4 zu dem Abdeckelement, hier ein Abdeckring 25).

Der beschriebene Stützfuß kann nochmals von einem hier nicht dargestellten Abdecktopf insbesondere als Staubschutz abgedeckt sein.

Das wenigstens eine elastische Element 11 ist (als Ausführungsvariante des einstellbaren, ersten elastischen Elements des Anspruchs 1) derart bemessen und angeordnet, dass es horizontal - hier relativ zum Schraubbolzen 6 radial nach innen hin und radial nach außen hin - direkt an den inneren und den äußeren Ring 7, 24 anpreßbar ist, wobei die Anpresskraft einstellbar ist.

Dieses Einstellen der Anpreßkraft kann auf verschiedene Weise erfolgen.

So wird das elastische Element 11 nach den Varianten der Fig. 2 und 3 durch ein mehr oder weniger starkes Anziehen der Schraubbolzen 17, welche das Druckmittel 12 und das elastische Element 11 durchsetzen, mehr oder weniger komprimiert, wodurch es sich radial nach innen und außen entsprechend mehr oder weniger stark ausdehnt.

Hierdurch wird die Andruckkraft bzw. Presskraft zwischen dem elastischen Element 11 und dem inneren bzw. dem äußeren Widerlager - Fußträger 7, äußerer Ring 24 - und damit die Federkraft verändert. Das innere Widerlager ist hier der Fußträger, insbesondere der Ring 7, und das äußere Widerlager der äußere Ring 24, der ungefedert mit dem Fundament direkt oder über Zwischenelemente (Platte 23) gekoppelt sein kann.

Das Druckmittel 12 (vorzugsweise ein umfangsgeschlossener oder segmentweiser Ring) und die Schraubbolzen 17 bilden in ihrem Zusammenspiel auf eine einfache Weise eine erste Variante einer Einrichtung zur Veränderung der horizontalen Feder und damit der Steifigkeit der Zentrifugenfußanordnung bzw. des Zentrifugenfußes 4, sowie deren Dämpfwirkung.

Bei einem solchen Einstellen verändern sich in einem gewissen Rahmen allerdings auch die vertikalen Federeigenschaften mit. Denn wird die Anpreßkraft zwischen dem elastischen Element 11 und dem Außenring 24 erhöht, verändert sich durch die erhöhte Reibung beispielsweise auch die vertikale Federung/Abstützung.

Nach Fig. 3 sind der innere Ring 7 und der äußere Ring 24 ergänzend derart ausgebildet, dass der äußere Ring 24 den inneren Ring 7 mit einem inneren Ringbund 36 an einem äußeren Ringbund 37 übergreift. In diesem Bereich sind der untere radial größere Abschnitt 8 des inneren Rings 7 am äußeren Ringbund 37 und der innere Ringbund 36 des äußeren Rings 24 gestuft ausgebildet. Derart wird der innere Ring 7 vom äußeren Ring 24 an einem Auswandern bzw. einer Auseinanderziehbarkeit vertikal nach oben auf besonders einfache konstruktive Weise gehindert. Ein separates Abdeckelement nach Art des Elementes 25 der Fig. 2 ist damit nicht erforderlich.

Die Erfindung ist auf die Anordnungen der Fig. 2 und 3 nicht beschränkt.

So könnten anstelle eines einzigen elastischen Elements 11 umfangsverteilt auch mehrere der elastischen Elemente 11, z.B. ausgebildet als umfangsverteilte Ringsegmentabschnitte, angeordnet sein. Dann wäre es vorteilhaft, jedem dieser elastischen Elemente 11 eine Schraube oder eine sonstige Einrichtung zur Veränderung der radialen Anpreßkraft an den äußeren Ring 24 zuzuordnen.

Zudem könnte die Einrichtung zur Veränderung der Steifigkeit auch auf andere Weise ausgebildet sein.

Nach dem in Fig. 2 und 3 dargestellten Ausführungsbeispielen wird durch ein vertikal verstellbares Element die radiale Anpreßkraft des elastischen Elements 11 verändert. Die ist aber auch auf andere Weise realisierbar, so beispielsweise mit Hilfe einer Keilelementanordnung aus verstellbaren Keilen.

Eine solche Keilelementanordnung wird vorzugsweise von aufeinander liegenden, gegensinnig angeordneten Keilelementen 29, 31 gebildet (siehe Fig. 4), die relativ zueinander horizontal derart verstellbar sind, dass die vertikale Höhe der Gesamtheit aus diesen beiden Keilelementen 29, 31 - also die Höhe der gesamten Keilelementanordnung - veränderlich ist.

Wenigstens eines oder beide der Keilelemente 29, 31 werden vorzugsweise - wie aus Fig. 5 ersichtlich - als Ringsegment(e) ausgebildet, die ringartig/ringähnlich umfangsverteilt angeordnet werden. Um die Höhe der Keilelementanordnung zu verstellen, ist es zweckmäßig, wenn sie und der Fußträger miteinander fluchtende vorzugsweise sich horizontal erstreckende Bohrungen 32, 33 aufweisen, welche jeweils von einem Schraubbolzen 34 durchsetzt sind. Dabei ist die Bohrung 33 im Fußträger 7 vorzugsweise eine Gewindebohrung und der Schraubbolzen 34 kann beispielsweise verdrehbar aber relativ zum Keilelement axial unverstellbar das obere Keilelement 31 durchsetzen (dessen Bohrung vorzugsweise kein Gewinde aufweist).

Auf den Fußträger ist hier ein Widerlagerelement 35 aufgesetzt (beispielsweise aufgeschraubt sein), welches ein oberes Widerlager für die Keilelementanordnung aus den Keilelementen 29, 30 bildet.

Das Widerlager kann aber auch durch den Fuss selbst gebildet werden, In diesem Fall entfällt das Widerlagerelement 35.

Wird jetzt in Fig. 4 der Schraubbolzen 34 verdreht, wird das obere Keilelement 31 horizontal verschoben und entsprechend das untere Keilelement 29 mehr oder weniger vertikal nach unten auf das elastische Element 11 gedrückt, welches dadurch mehr oder weniger stark vertikal komprimiert wird und entsprechend mit höherer oder niedrigerer Anpreßkraft auf den äußeren Ring 24 und den inneren Fußträger 7 horizontal einwirkt. Der besondere Vorteil der Anordnung aus Fig. 4 ist die einfache horizontale Einstellbarkeit, so dass eine Teildemontage der Zentrifugenfussanordnung für Einstellvorgänge entfällt.

In Fig. 4 sind ergänzend ein Teil eines Separatorgestells 3 dargestellt, welcher von dem Schraubbolzen 6 durchsetzt ist und welcher mittels Gewindebohrung 3' im Separatorfuß befestigt ist.

Der besondere Vorteil einfachen horizontalen Einstellbarkeit ist auch bei dem weiteren Ausführungsbeispiel der Fig. 6 gegeben, so dass auch hier eine Teildemontage der Zentrifugenfussanordnung für Einstellvorgänge entfällt.

In Abwandlung der Ausführungsform nach Fig. 2 ist nach Fig. 6 vorgesehen, dass eines oder mehrere Druckmittel 12', insbesondere umfangsverteilter Druckmittel, horizontal verstellbar sind und horizontal auf das wenigstens eine oder die elastischen Elemente 11 einwirken. Hierdurch wird eine oder werden die elastischen Element(e) 11 mehr oder weniger stark horizontal komprimiert und wirken entsprechend mit höherer oder niedrigerer Anpreßkraft auf das Element 11 und damit den äußeren Ring 24 und andererseits den inneren Fußträger horizontal ein.

Hier wird dies dadurch realisiert, dass eine oder mehrere umfangsverteilte Schrauben Gewindebohrungen in der Höhe des einen oder der mehreren elastischen Elemente 11 in dem Ring 24 durchsetzen und direkt oder über jeweils eine Druckscheibe 12' als Druckmittel innerhalb des Rings 24 auf das eine oder die mehreren elastischen Elemente 11 einwirken. Die Schraubköpfe 39 können aus dem Ring 24 vorstehen oder in Abschnitten 38 dieser Bohrungen versenkt angeordnet sein.

### Bezugszeichen

- 1: Zentrifuge
- 2: Haube
- 3: Maschinengestell
- 3': Bohrung
- 4: Stützfüße
- 5: Fundament
- 6: erster Schraubbolzen
- 7: gestufter Ring
- 7a: Bohrung des Rings
- 8, 9: Abschnitte des Rings
- 10: Auflagefläche
- 11: elastisches Element
- 12: Druckmittel
- 13, 14, 15: Bohrungen
- 16: Gewinde
- 17: Schraubbolzen
- 18: Rundlageranordnung
- 19: Rundlager
- 20: Elastomer
- 21, 22: Platte
- 23: Grundplatte
- 24: Ring
- 25: Abdeckelement
- 25': Linie'
- 26: Schraubbolzen
- 27: Mutter
- 29, 31: Keilelemente
- 32, 33: Gewindebohrungen
- 34: Schraubbolzen
- 35: Widerlagerelement
- 36: innerer Ringbung
- 37: äußerer Ringbund
- 38: Abschnitte
- 39: Schraubkopf
- S1 - S4: Spalte

## Patentansprüche

1. Zentrifugenanordnung mit einer Zentrifuge, vorzugsweise Separatoranordnung, mit einer Trommel mit vorzugsweise vertikaler Drehachse , die auf eine von einem Antrieb drehbar drehbare Antriebsspindel aufgesetzt ist und vorzugsweise von einer Haube (2) umgeben ist, wobei die Antriebsspindel drehbar in einem Maschinengestell (3) gelagert ist, welches wiederum mit wenigstens einem oder einer Mehrzahl von Stützfüßen (4) auf einem Fundament (5) aufstellbar ist, wobei jeder Stützfuß (4) wenigstens ein einstellbares erstes elastisches Element (11) sowie wenigstens ein zweites elastisches - vorzugsweise nicht einstellbares - Element (18) aufweist, und wobei das wenigstens eine zweite elastische Element (18) insbesondere zur vertikalen Abstützung des Maschinengestells ausgelegt ist, **dadurch gekennzeichnet, dass** das wenigstens eine einstellbare erste elastische Element (11) zur Einstellung der horizontalen Federsteifigkeit und Dämpfung des Masse-/Federsystems ausgelegt ist.

2. Zentrifugenanordnung nach Anspruch 1, **dadurch gekennzeichnet, dass** das erste elastische Element (11) radial nach innen und nach außen hin an relativ zueinander begrenzt beweglichen Elementen (7, 24) des Stützfußes abgestützt ist, und dass die Anpreßkraft, mit welcher das wenigstens eine erste elastische Element (11)) radial nach innen und nach außen hin an den relativ zueinander begrenzt beweglichen Elementen (7, 24) des Stützfußes eingespannt ist, durch Komprimieren des elastischen Elements veränderlich ist.

3. Zentrifugenanordnung nach Anspruch 1 oder 2, **dadurch gekennzeichnet, dass** das wenigstens eine verstellbare erste elastische Element (11) vertikal oberhalb eines zu dämpfenden nichtelastischen Fußträgers, vorzugsweise einem Ring (7), und dass das zweite elastische Element unterhalb des zu dämpfenden Fußträgers angeordnet ist.

4. Zentrifugenanordnung nach einem der vorstehenden Ansprüche, **dadurch gekennzeichnet, dass** das wenigstens eine erste elastische Element (11) ringförmig ausgebildet ist.

5. Zentrifugenanordnung nach einem der vorstehenden Ansprüche, **dadurch gekennzeichnet, dass** eine Einrichtung zur Veränderung der Steifigkeit vorgesehen ist, die zur Veränderung der Anpreßkraft des ersten elastischen Elementes auf a) den Fußträger (7) und b) ein Widerlager, insbesondere einen radial äußeren Ring (24), und ein vertikal auf das wenigstens elastische Element (11) einwirkendes Druckmittel (12) aufweist.

6. Zentrifugenanordnung nach Anspruch 5, **dadurch gekennzeichnet, dass** das vertikal auf das elastische Element (11) einwirkende Druckmittel (12) vertikal mit einem Werkzeug einstellbar ist.

7. Zentrifugenanordnung nach einem der Ansprüche 5 oder 6, **dadurch gekennzeichnet, dass** das vertikal auf das elastische Element (11) einwirkende Druckmittel (12) horizontal mit einem Werkzeug einstellbar ist.

8. Zentrifugenanordnung nach einem der vorstehenden Ansprüche, **dadurch gekennzeichnet, dass** das Druckmittel (12) ein Ring ist.

9. Zentrifugenanordnung nach einem der vorstehenden Ansprüche, **dadurch gekennzeichnet, dass** das Druckmittel eine Keilanordnung ist, welche vorzugsweise horizontal zueinander verstellbare Keile (29, 31) aufweist.

10. Zentrifugenanordnung nach einem der vorstehenden Ansprüche, **dadurch gekennzeichnet, dass** das Druckmittel (12) horizontal auf das wenigstens eine oder die elastischen Elemente (11) einwirkt.

11. Zentrifugenanordnung nach einem der vorstehenden Ansprüche 5 bis 10, **dadurch gekennzeichnet, dass** als das Widerlager ein radial äußerer Ring (24) vorgesehen ist, der das wenigstens eine erste elastische Element und den Fußträger umgibt und/oder dass das elastische Element (11) ein komprimierbarer Elastomerring ist, welcher zwischen einem radial inneren und dem radial äußeren Ring (7, 24) angeordnet ist.

12. Zentrifugenanordnung nach einem der vorstehenden Ansprüche 8 bis 11, **dadurch gekennzeichnet, dass** Ring (7) ein radial innerer Ring ist, und dass der radial innere Ring (7) einen vertikal ersten unteren Abschnitt (8) aufweist und einen oberen zweiten Abschnitt (9) mit einem im Vergleich zum ersten Abschnitt (8) kleineren Durchmesser.

13. Zentrifugenanordnung nach einem der vorstehenden Ansprüche 8 bis 12, **dadurch gekennzeichnet, dass** der Ring (7) ein radial innerer Ring ist, und dass am radial inneren Ring (7) eine ringförmige Auflagefläche (10) ausgebildet ist und dass auf der Auflagefläche (10) das elastische Element (11) angeordnet ist und/oder dass am radial inneren Ring (7) die ringförmige Auflagefläche (10) in dem Bereich ausgebildet ist, in welchem der untere Abschnitt einen größeren Radius aufweist als der obere Abschnitt (9).

14. Zentrifugenanordnung nach einem der vorstehenden Ansprüche 8 bis 13, **dadurch gekennzeichnet, dass** das als Ring ausgebildete Druckmittel (12), das erste elastische Element (11) und der Ring (7) miteinander fluchtende vertikale Bohrungen (13, 14, 15) aufweisen, und dass Schraubbolzen (17) in die jeweils umfangsverteilten Bohrungen (13, 14, 15) eingesetzt sind, mit denen das elastische Element (11) mehr oder weniger axial verformbar ist.

15. Zentrifugenanordnung nach einem der vorstehenden Ansprüche 8 bis 13, **dadurch gekennzeichnet, dass** der radial innere Ring (7) nach unten hin vertikal auf einer Rundlageranordnung (18) als zweites elastisches Element abgestützt ist und/oder dass sich die Rundlageranordnung (18) auf einer Grundplatte (23) abstützt.

16. Zentrifugenanordnung nach einem der vorstehenden Ansprüche 8 bis 15, **dadurch gekennzeichnet, dass** auf der Grundplatte (23) ferner der äußere Ring (24) angeordnet/ausgebildet ist und/oder dass der äußere Ring (24) an der Grundplatte (23) festgeschraubt ist.

17. Zentrifugenanordnung nach einem der vorstehenden Ansprüche 8 bis 16, **dadurch gekennzeichnet, dass** die vertikale Höhe des äußeren Rings (24) der Gesamthöhe aus der Rundlageranordnung, des inneren Ringes (7), dem elastischen Element (11) und dem Druckmittel (12) sowie einem Spalt (S4) entspricht.

18. Zentrifugenanordnung nach einem der vorstehenden Ansprüche 3 bis 17, **dadurch gekennzeichnet, dass** ein Widerlagermittel (35) vorgesehen ist, um ein Auseinanderziehen des Fußträgers vertikal nach oben zu verhindern.

19. Zentrifugenanordnung nach einem der vorstehenden Ansprüche 3 bis 18, **dadurch gekennzeichnet, dass** am inneren Fußträger und am äußeren Ring (24) jeweils ein Ringbund (37, 36) ausgebildet ist, wobei diese Ringbünde (37, 36) in ihrem Zusammenspiel ein Auseinanderziehen des Fußträgers (7) vertikal nach oben verhindern.

## Claims

1. A centrifuge assembly with a centrifuge, preferably separator arrangement, with a drum with a preferably vertical axis of rotation, which is placed onto a rotatable drive spindle that can be rotated by a drive and is preferably surrounded by a hood (2), wherein the drive spindle is mounted rotatably in a machine stand (3) which, in turn, can be installed on a foundation (5) by means of at least one or a plurality of supporting feet (4), wherein each supporting foot (4) has at least one adjustable first elastic element (11) and at least one second elastic, preferably nonadjustable element (18), and wherein the at least one second elastic element (18) is designed in particular for vertical support of the machine stand, **characterized in that** the at least one adjustable first elastic element (11) is designed for setting the horizontal spring rigidity and damping of the mass/spring system.

2. The centrifuge assembly as claimed in claim 1, **characterized in that** the first elastic element (11) is supported radially inward and outward on elements (7, 24) of the supporting foot which are movable to a limited extent in relation to one another, and **in that** the pressure force with which the at least one first elastic element (11) is clamped radially inward and outward on the elements (7, 24) which are movable to a limited extent in relation to one another is variable as a result of the compression of the elastic element.

3. The centrifuge assembly as claimed in claim 1 or 2, **characterized in that** the at least one adjustable first elastic element (11) is arranged vertically above a nonelastic foot carrier to be damped, preferably a ring (7), and **in that** the second elastic element is arranged below the foot carrier to be damped.

4. The centrifuge assembly as claimed in one of the preceding claims, **characterized in that** the at least one first elastic element (11) is of ring-shaped form.

5. The centrifuge assembly as claimed in one of the preceding claims, **characterized in that** a device for varying the rigidity is provided, which for varying the pressure force of the first elastic element upon a) the foot carrier (7) and b) an abutment, in particular a radial outer ring (24), has a pressure means (12) acting vertically upon the at least one elastic element (11).

6. The centrifuge assembly as claimed in claim 5, **characterized in that** the pressure means (12) acting vertically upon the elastic element (11) can be adjusted vertically by means of a tool.

7. The centrifuge assembly as claimed in one of the claims 5 or 6, **characterized in that** the pressure means (12) acting vertically upon the elastic element (11) can be adjusted horizontally by means of a tool.

8. The centrifuge assembly as claimed in one of the preceding claims, **characterized in that** the pressure means (12) is a ring.

9. The centrifuge assembly as claimed in one of the preceding claims, **characterized in that** the pressure means is a wedge arrangement which comprises wedges (29, 31) which are adjustable horizontally with respect to one another.

10. The centrifuge assembly as claimed in one of the preceding claims, **characterized in that** the pressure means (12) acts horizontally upon the at least one elastic element (11) or upon the elastic elements (11).

11. The centrifuge assembly as claimed in one of the preceding claims 5 to 10, **characterized in that** the abutment is provided as a radially outer ring (24) which surrounds the at least one first elastic element and the foot carrier, and/or **in that** the elastic element (11) is a compressible elastomeric ring which is arranged between the inner and the outer ring (7, 24).

12. The centrifuge assembly as claimed in one of the preceding claims 8 to 11, **characterized in that** the ring (7) is a radial inner ring, and **in that** the radial inner ring (7) has vertically a first lower portion (8) and an upper second portion (9) with a diameter smaller than that of the first portion (8).

13. The centrifuge assembly as claimed in one of the preceding claims 8 to 12, **characterized in that** the ring (7) is a radial inner ring, and **in that** a ring-shaped bearing surface (10) is formed on the inner ring (7), and **in that** the elastic element (11) is arranged on the bearing surface (10), and/or **in that** the ring-shaped bearing surface (10) is formed on the radial inner ring (7) in the region in which the lower portion has a larger radius than the upper portion (9).

14. The centrifuge assembly as claimed in one of the preceding claims 8 to 13, **characterized in that** the pressure means (12) preferably designed as a ring, the first elastic element (11) and the ring (7) have vertical bores (13, 14, 15) which are in alignment with one another, and **in that** screw bolts (17) are inserted in each case into the circumferentially distributed bores (13, 14, 15), by means of which screw bolts the elastic element (11) can be deformed axially to a greater or lesser extent.

15. The centrifuge assembly as claimed in one of the preceding claims 8 to 13, **characterized in that** the radial inner ring (7) is supported vertically downward on a circular bearing arrangement (18) as a second elastic element, and/or **in that** the circular bearing arrangement (18) is supported on a baseplate (23).

16. The centrifuge assembly as claimed in one of the preceding claims 8 to 15, **characterized in that**, furthermore, the outer ring (24) is arranged/formed on the baseplate (23), and/or **in that** the outer ring (24) is firmly screwed to the baseplate (23).

17. The centrifuge assembly as claimed in one of the preceding claims 8 to 16, **characterized in that** the vertical height of the outer ring (24) corresponds to the overall height of the circular bearing arrangement, of the inner ring (7), of the elastic element (11) and of the pressure means (12) and of a gap (S4).

18. The centrifuge assembly as claimed in one of the preceding claims 3 to 17, **characterized in that** an abutment means (35) is provided, in order to prevent the foot carrier from being pulled apart vertically upward.

19. The centrifuge assembly as claimed in one of the preceding claims 3 to 18, **characterized in that** an annular collar (37, 36) is formed in each case on the inner foot carrier and on the outer ring (24), wherein these annular collars (37, 36), in their interaction, prevent the foot carrier (7) from being pulled apart vertically upward.

## Revendications

1. Dispositif de centrifugeuse avec une centrifugeuse, de préférence dispositif de séparateur, avec un tambour (1) dont l'axe de rotation est de préférence vertical, qui est placé sur une broche d'entraînement pouvant être entraînée en rotation par un entraînement et qui est de préférence entouré par une hotte (2), la broche d'entraînement étant montée avec possibilité de rotation dans un bâti de machine (3) qui peut être posé à son tour sur un socle (5) à l'aide d'au moins un ou de plusieurs pieds d'appui (4), dans lequel chaque pied d'appui (4) comporte au moins un premier élément élastique ajustable (11) et au moins un deuxième élément élastique (18) de préférence non ajustable, et dans lequel l'au moins un deuxième élément élastique (18) est conçu en particulier pour l'appui vertical du bâti de machine, **caractérisé en ce que** l'au moins un premier élément élastique ajustable (11) est conçu pour ajuster la rigidité d'élasticité horizontale et l'amortissement du système masse-ressort.

2. Dispositif de centrifugeuse selon la revendication 1, **caractérisé en ce que** le premier élément élastique (11) est supporté dans le sens radial vers l'intérieur et vers l'extérieur sur des éléments (7, 24) du pied d'appui mobiles les uns par rapport aux autres de façon limitée et **en ce que** la force d'appui avec laquelle l'au moins un premier élément élastique (11) est serré dans le sens radial vers l'intérieur et vers l'extérieur sur les éléments (7, 24) du pied d'appui mobiles les uns par rapport aux autres de façon limitée peut être modifiée par la compression de l'élément élastique.

3. Dispositif de centrifugeuse selon la revendication 1 ou 2, **caractérisé en ce que** l'au moins un premier élément élastique ajustable (11) est disposé verticalement au-dessus d'un support de pied non élastique à amortir, de préférence un anneau (7), et **en ce que** le deuxième élément élastique est disposé en dessous du support de pied à amortir.

4. Dispositif de centrifugeuse selon l'une des revendications précédentes, **caractérisé en ce que** l'au moins un premier élément élastique (11) a une forme annulaire.

5. Dispositif de centrifugeuse selon l'une des revendications précédentes, **caractérisé en ce qu'**il est prévu une installation pour faire varier la rigidité qui présente, pour modifier la force d'appui du premier élément élastique sur a) le support de pied (7) et b) une butée, en particulier un anneau extérieur dans le sens radial (24), un moyen de pression (12) qui agit verticalement sur l'au moins un élément élastique (11).

6. Dispositif de centrifugeuse selon la revendication 5, **caractérisé en ce que** le moyen de pression (12) agissant verticalement sur l'élément élastique (11) peut être ajusté verticalement à l'aide d'un outil.

7. Dispositif de centrifugeuse selon l'une des revendications 5 ou 6, **caractérisé en ce que** le moyen de pression (12) agissant verticalement sur l'élément élastique (11) peut être ajusté horizontalement à l'aide d'un outil.

8. Dispositif de centrifugeuse selon l'une des revendications précédentes, **caractérisé en ce que** le moyen de pression (12) est un anneau.

9. Dispositif de centrifugeuse selon l'une des revendications précédentes, **caractérisé en ce que** le moyen de pression est une disposition de coins qui comporte des coins (29, 31) pouvant de préférence être déplacés horizontalement les uns par rapport aux autres.

10. Dispositif de centrifugeuse selon l'une des revendications précédentes, **caractérisé en ce que** le moyen de pression (12) agit horizontalement sur l'au moins un ou les éléments élastiques (11).

11. Dispositif de centrifugeuse selon l'une des revendications 5 à 10, **caractérisé en ce qu'**est prévu comme contre-appui un anneau extérieur dans le sens radial (24) qui entoure l'au moins un premier élément élastique et support de pied et/ou l'élément élastique (11) est un anneau en élastomère compressible qui est disposé entre un anneau intérieur dans le sens radial et l'anneau extérieur dans le sens radial (7, 24).

12. Dispositif de centrifugeuse selon l'une des revendications 8 à 11, **caractérisé en ce que** l'anneau (7) est un anneau intérieur dans le sens radial et **en ce que** l'anneau intérieur dans le sens radial (7) présente une première partie (8) inférieure dans le sens vertical et une deuxième partie (9) supérieure dont le diamètre est plus petit que celui de la première partie (8).

13. Dispositif de centrifugeuse selon l'une des revendications 8 à 12, **caractérisé en ce que** l'anneau (7) est un anneau intérieur dans le sens radial et **en ce qu'**une surface d'appui annulaire (10) est formée sur l'anneau intérieur dans le sens radial (7) et **en ce que** l'élément élastique (11) est disposé sur la surface d'appui (10) et/ou **en ce que** la surface d'appui annulaire (10) est formée sur l'anneau intérieur dans le sens radial (7) dans la région dans laquelle la partie inférieure présente un plus grand rayon que la partie supérieure (9).

14. Dispositif de centrifugeuse selon l'une des revendications 8 à 13, **caractérisé en ce que** le moyen de pression (12) conformé comme un anneau, le premier élément élastique (11) et l'anneau (7) possèdent des alésages verticaux (13, 14, 15) alignés les uns sur les autres et **en ce que** des boulons filetés (17) à l'aide desquels l'élément élastique (11) peut être plus ou moins déformé dans le sens axial sont introduits dans les alésages (13, 14, 15) répartis sur la circonférence.

15. Dispositif de centrifugeuse selon l'une des revendications 8 à 13, **caractérisé en ce que** l'anneau intérieur dans le sens radial (7) s'appuie verticalement vers le bas sur un dispositif de palier à charge radiale (18) formant le deuxième élément élastique et/ou **en ce que** le dispositif de palier à charge radiale (18) s'appuie sur une plaque de base (23).

16. Dispositif de centrifugeuse selon l'une des revendications 8 à 15, **caractérisé en ce que** l'anneau extérieur (24) est en outre disposé/formé sur la plaque de base (23) et/ou **en ce que** l'anneau extérieur (24) est fixé par vissage sur la plaque de base (23).

17. Dispositif de centrifugeuse selon l'une des revendications 8 à 16, **caractérisé en ce que** la hauteur verticale de l'anneau extérieur (24) correspond à la hauteur totale du dispositif de palier à charge radiale, de l'anneau intérieur (7), de l'élément élastique (11) et du moyen de pression (12) ainsi que d'un interstice (S4).

18. Dispositif de centrifugeuse selon l'une des revendications 3 à 17, **caractérisé en ce qu'**un moyen de contre-appui (35) est prévu afin d'empêcher la dissociation verticale du support de pied vers le haut.

19. Dispositif de centrifugeuse selon l'une des revendications 3 à 18, **caractérisé en ce qu'**un collet annulaire (37, 36) est formé sur chaque support de pied intérieur et anneau extérieur (24), ces collets annulaires (37, 36) empêchant par leur coopération la dissociation verticale du support de pied (7) vers le haut.
